# EUROPÄISCHE PATENTSCHRIFT

(11) **EP 1 666 158 B1**
(45) Veröffentlichungstag und Bekanntmachung des Hinweises auf die Patenterteilung: **18.11.2009**
(21) Anmeldenummer: 05111273.8
(22) Anmeldetag: 24.11.2005
(51) Int. Cl.: B05B 5/16

(54) **Verfahren und Kolbendosierer zur dosierten Materialversorgung einer Beschichtungsvorrichtung**
Method and piston metering apparatus for metered delivery of material to a coating apparatus
Procédé et dispositif de dosage pour l'alimentation en matériau d'un appareil de revêtement.

(30) Priorität: 01.12.2004 DE 102004058053
(43) Veröffentlichungstag der Anmeldung: 07.06.2006
(73) Patentinhaber: Dürr Systems GmbH, 70435 Stuttgart (DE)
(72) Erfinder: Martin, Herbert, 71384 Weinstadt (DE)
(74) Vertreter: Beier, Ralph

(56) Entgegenhaltungen:
- EP-A- 0 443 276
- DE-A1- 19 524 853
- US-A- 2 816 822
- US-A- 5 076 769
- US-A- 5 944 045

## Beschreibung

Die Erfindung betrifft ein Verfahren zur automatisch gesteuerten dosierten Materialversorgung einer Beschichtungsvorrichtung für die beispielsweise elektrostatische Serienbeschichtung von Werkstücken sowie ein Beschichtungssystem und einen Kolbendosierer für diesen Zweck gemäß dem Oberbegriff der unabhängigen Patentansprüche. Beispielsweise kann es sich um die elektrostatische Serienbeschichtung von Werkstücken wie Fahrzeugkarossen mit Wasserlack oder ähnlich leitfähigem Beschichtungsmaterial häufig wechselnder Farbe handeln.

Bei der elektrostatischen Beschichtung mit Direktaufladung eines elektrisch leitfähigen Beschichtungsmaterials unterschiedlicher Farbe ist es seit langem bekannt, für die dann notwendige Potenzialtrennung zwischen dem aus einer Ventilanordnung bestehenden geerdeten Farbwechsler und dem auf Hochspannung liegenden Zerstäuber einen Zwischenbehälter einzusetzen, aus dem der Zerstäuber versorgt wird. Der Behälter kann von dem Farbwechsler befüllt werden, wenn zuvor die Hochspannung am Zerstäuber abgeschaltet oder die Verbindungsleitung zum Zerstäuber entleert worden ist, während vor der Versorgung des auf Hochspannung gelegten Zerstäubers zunächst eine Isolierstrecke zwischen dem Behälter und dem Farbwechsler gebildet werden muss, beispielsweise durch Entleeren der Versorgungsleitung des Behälters (EP 0 292 778, US 4 932 589, DE 199 37 426, EP 1 314 483, EP 1 362 642). Besonders zweckmäßig ist es, wenn dieser Zwischenbehälter als Dosierzylinder für die in Abhängigkeit von dem jeweils zu beschichtenden Werkstückbereich genau dosierte Versorgung des Zerstäubers ausgebildet ist und zu diesem Zweck einen z. B. von einem elektrischen Motor über eine Gewindespindel und eine Kolbenstange angetriebenen Kolben enthält.

Bei dem hier beschriebenen erfindungsgemäßen Verfahren ist mit einer dosierten Materialversorgung also die z.B. in der erwähnten EP 1 314 483 erläuterte Betriebsweise gemeint, bei der die einem Zerstäuber oder einer sonstigen Beschichtungsvorrichtung zugeführte Materialmenge während der Beschichtung und somit auch während eines Kolbenhubs des Dosierzylinders automatisch in Abhängigkeit von dem jeweils zu beschichtenden Werkstückbereich geändert werden kann, beispielsweise in Abhängigkeit von Größe und Form der zu beschichtenden Flächen, Spritzstrahlform usw.

Wenn nur ein einziger Zwischenbehälter vorgesehen ist, musste bisher nach seiner Entleerung der Beschichtungsbetrieb so lange unterbrochen werden, bis der Behälter wieder von dem Farbwechsler gefüllt worden ist. Aus dem oben angegebenen Stand der Technik ist es zur Vermeidung dieses Nachteils seit langem bekannt und üblich, zwei wechselweise im sogenannten A/B-Betrieb arbeitende Dosierzylinder parallel zueinander zwischen den Farbwechsler und den Zerstäuber zu schalten, so dass während der Versorgung des Zerstäubers aus dem einen Behälter bereits der jeweils andere Behälter befüllt werden kann. Abgesehen von dem für zwei getrennte Dosierzylinder erforderlichen Aufwand hat diese bekannte Anordnung aber den Nachteil des hohen Platzbedarfs, der in manchen Fällen unerwünscht sein kann, etwa beim Einbau in begrenzte Innenräume von Lackiermaschinen wie z. B. in den Vorderarm eines Roboters. Besonders unerwünscht ist der Platzbedarf des zusätzlichen Dosierzylinders auch, wenn er in den Zerstäuber selbst eingebaut werden soll, der dadurch für die Erreichbarkeit von engen Werkstückbereichen oder Innenbereichen zu sperrig wird, oder in das Handgelenk eines Lackierroboters, wie in der Patentanmeldung DE 10 2004 058 054 beschrieben ist.

Es sind an sich schon doppelt wirkende Kolbenpumpen bekannt, deren Zylinder an seinen entgegengesetzten Enden über Rückschlagventile mit je einer Eingangsleitung und je einer Ausgangsleitung verbunden ist (US 5,076,769). Die Pumpe wird von einer rotierenden Motorwelle angetrieben und dient zur kontinuierlichen Förderung einer Flüssigkeit aus der an die beiden Eingangsleitungen angeschlossenen Quelle zu dem an die beiden Ausgangsleitungen angeschlossenen Verbraucher, da sie bei jedem Hub die Flüssigkeit auf der einen Seite ansaugt und auf der anderen Seite weiterfördert. Für die im oben erläuterten Sinn dosierende Materialversorgung sind derartige Pumpen aber nicht geeignet.

EP 0 443 276 offenbart eine Vorrichtung zum Applizieren genau dosierter Mengen beispielsweise eines thermoplastischen Klebers unter Verwendung einer doppelt wirkenden Kolbenpumpe, die durch den Materialdruck angetrieben wird. Dosiert wird hier die Gesamtmenge des Materials bei einem Kolbenhub.

DE 195 24 853 offenbart eine Beschichtungsvorrichtung mit einem doppelt wirkenden Zylinderbehälter, dessen Doppelkolbenanordnung mit Druckluft über ein pneumatisches VierwegeVentil gesteuert wird. Der Zylinderbehälter dient hier nicht zum Dosieren, sondern als Zwischenbehälter zur Potenzialtrennung.

Ausgehend von dem oben angegebenen Stand der Beschichtungstechnik besteht eine Aufgabe der Erfindung darin, durch Nachfüllen eines Dosierzylinders bedingte Zeitverluste mit geringem Platzbedarf zu vermeiden.

Diese Aufgabe wird durch die Merkmale der Patentansprüche gelöst.

Die Erfindung beruht auf der Erkenntnis, dass sich eine dem bisher üblichen A/B-Betrieb ähnliche Materialversorgung der Beschichtungsvorrichtung ohne Unterbrechung durch den Nachfüllvorgang mit einem einzigen Dosierzylinder mit zwei achsgleichen Bereichen realisieren lässt, wenn man nicht wie bisher nur einen Eingang und einen Ausgang, sondern zwei Eingänge zur Verbindung mit der Farbwechselventilanordnung oder sonstigen Materialquelle und zwei Ausgänge zu dem Zerstäuber oder der sonstigen Beschichtungsvorrichtung vorsieht (wobei die Begriffe "Eingang" und "Ausgang" den Materialfluss nicht auf eine einzige Durchflussrichtung begrenzen, da Material z. B. durch die Ausgänge auch zurück in den Dosierzylinder und/oder aus dem Dosierzylinder durch die Eingänge zurück zu der Materialquelle gefördert werden kann). Anders gesagt wird anstelle des bekannten einfach wirkenden Kolbendosierers erfindungsgemäß ein zweifach wirkender Kolbendosierer eingesetzt, dessen Kolben bei jeder seiner beiden entgegengesetzten Bewegungen Material zu dem Zerstäuber fördern kann, und der somit einen wechselweisen Betrieb seiner Zylinderbereiche (A/B-Betrieb) ermöglicht. Bei einem Materialwechsel, z.B. beim Farbwechsel, kann während der Förderung des ersten Materials aus dem einen Bereich des Dosierzylinders dessen anderer Bereich mit dem sich von dem ersten Material unterscheidenden zweiten Material befüllt werden.

Im einfachsten Fall genügt hierbei für die Kolbenanordnung des Dosierzylinders ein einziger Dosierantrieb, so dass im Vergleich mit den bekannten A/B-Systemen nicht nur der Platzbedarf, sondern auch der Antriebsaufwand halbiert wird.

Darüber hinaus hat die Erfindung wesentliche weitere Vorteile. Dazu zählen u. a. kurze Farbwechselzeiten und gute Spülbarkeit beim Farbwechsel. Ferner ist wegen der Möglichkeit kontinuierlicher oder quasi kontinuierlicher Versorgung des Zerstäubers die Befüllung des Dosierzylinders mit geringen Fördermengen möglich, während die Behältergröße bisher so gewählt wurde, dass der Materialinhalt jeweils für die Lackierung eines Werkstücks oder Werkstückbereiches ausreicht und die hierbei für unterschiedliche Werkstücke maximal erforderliche Lackmenge einfüllbar ist. Dadurch kann bei der Erfindung der Platzbedarf weiter reduziert werden.

Besondere Vorteile ergeben sich, wenn in Weiterbildung der Erfindung in dem nur einen vorhandenen Dosierzylinder zwei relativ zueinander bewegbare und unabhängig voneinander angetriebene Kolbenelemente vorgesehen sind. Hierdurch wird kontinuierlicher Lackierbetrieb mit unbegrenztem Lackvolumen ohne Abschaltung der Hochspannung ermöglicht, da noch während der Lackförderung zu dem Zerstäuber aus dem einen Bereich des Dosierzylinders nicht nur der jeweils andere Bereich nachgefüllt wird, sondern dieser Bereich auch schon durch Entleeren der Verbindungsleitung von dem Farbwechsler isoliert werden kann.

Die bei der elektrostatischen Beschichtung mit leitfähigem Material erforderliche Potenzialtrennung zwischen dem auf Hochspannung liegenden Zerstäuber und dem üblicherweise geerdeten Farbwechsler wird bei dem hier beschriebenen Kolbendosierer vor allem durch ein Isoliermedium oder Isolierelement innerhalb des Dosierzylinders erreicht und im übrigen in einer an sich bekannten Weise z. B. durch Entleeren der Verbindungsleitung zwischen dem Farbwechsler und dem Bereich des Dosierzylinders, aus dem anschließend der Zerstäuber versorgt wird. Zum Entleeren von Leitungen zur Potenzialtrennung kann insbesondere die für diesen Zweck aus dem oben angegebenen Stand der Technik bekannte Molchtechnik eingesetzt werden. Der Kolbendosierer kann aber auch für den Beschichtungsbetrieb ohne Hochspannung und/oder für nicht leitfähiges Beschichtungsmaterial wie beispielsweise mit konventionellen Lösemitteln verdünnte Lacke verwendet werden, wobei keine Potenzialtrennung erforderlich ist.

An dem in der Zeichnung dargestellten Ausführungsbeispiel wird die Erfindung näher erläutert. Es zeigen:
- Fig. 1: die schematische und stark vereinfachte Ansicht eines Beschichtungssystems mit einer ersten Ausführungsform eines Kolbendosierers gemäß der Erfindung;
- Fig. 2: die Fig. 1 ähnliche Ansicht eines Beschichtungssystems mit einer zweiten Ausführungsform des Kolbendosierers; und
- Fig. 3: die schematische Ansicht einer dritten Ausführungsform des Kolbendosierers.

Der in Fig. 1 dargestellte Kolbendosierer 10 des Beschichtungssystems, z. B. eines Lackierroboters, ist zwischen einen aus der üblichen (doppelten) Ventilanordnung bestehenden Farbwechsler FW und einen ebenfalls üblichen Zerstäuber Z geschaltet. Der Zerstäuber kann beispielsweise ein Rotationszerstäuber oder Luftzerstäuber sein und elektrostatisch oder ohne Hochspannung arbeiten. Der Farbwechsler ist in elektrostatischen Beschichtungssystemen geerdet.

Der Kolbendosierer 10 besteht im Wesentlichen aus dem Dosierzylinder 11 mit einer in dem Dosierzylinder verschiebbaren Kolbenanordnung 12, die bei der hier betrachteten Ausführungsform durch zwei fest miteinander und mit einer Kolbenstange 13 verbundenen Kolbenelemente 14 bzw. 15 gebildet ist. Der Dosierzylinder 11 kann in an sich bekannter Weise (EP 1 384 885) aus Keramik bestehen und beispielsweise einen kreisförmigen oder ovalen Querschnitt haben. Die beiden Kolbenelemente 14 und 15 haben eine diesem Querschnitt entsprechende Form und liegen an ihrem Umfang mit Dichtlippen an den Innenwänden des Dosierzylinders 11 an. Zum Antrieb der Kolbenanordnung 12 ist ein außerhalb des Dosierzylinders angeordneter Dosierantrieb 16 vorgesehen, der beispielsweise aus einem von der Programmsteuerung der Beschichtungsanlage gesteuerten elektrischen Schrittmotor M mit zugehörigem Getriebe und einer Gewindespindel 17 bestehen kann. Stattdessen können auch andere für den betrachteten Zweck an sich bekannte Antriebsmechanismen vorgesehen sein. Wie schon erwähnt wurde, kann der als Beschichtungsvorrichtung dienende Zerstäuber dadurch mit während der Beschichtung und während eines Kolbenhubs veränderbaren Materialmengen versorgt werden.

Erfindungsgemäß befindet sich in dem zwischen den beiden Kolbenelementen 14 und 15 freigelassenen, durch deren Dichtlippen nach außen abgedichteten Zwischenraum 18 ein vorzugsweise flüssiges und vorzugsweise lackverträgliches Isoliermedium. Das Volumen des Isoliermediums ist so groß, dass zwischen den auf den beiden Seiten der Kolbenanordnung 12 gebildeten Bereichen 1 und 2 des Dosierzylinders 11, von denen der eine auf Hochspannung in der Größenordnung von 100 kV gelegtes Beschichtungsmaterial und der andere auf Erdpotential gelegtes Beschichtungsmaterial enthalten kann, die erforderliche elektrische Isolation gewährleistet wird. Bei entsprechend großem Abstand zwischen den Kolbenelementen 14 und 15 könnte die gewünschte Hochspannungsisolierstrecke auch durch Luft oder ein anderes isolierendes Gas gebildet werden.

Jeder der beiden Bereiche 1 und 2 ist über je einen Eingang 1a bzw. 2a und eine angeschlossene Eingangsleitung L1a bzw. L2a mit dem Farbwechsler und über je einen Ausgang 1b bzw. 2b und eine angeschlossene Ausgangsleitung L1b bzw. L2b mit dem Zerstäuber verbunden. Der Eingang 1a und der Ausgang 1b befinden sich an dem einen Stirnende des Dosierzylinders 11 oder in dessen Nähe, während sich die Ein- und Ausgänge 2a und 2b an dem entgegengesetzten Stirnende des Dosierzylinders oder in dessen Nähe befinden können. Die Ein- und Ausgänge können beispielsweise in der zylindrischen Seitenwand oder in den Stirnwänden des Dosierzylinders angeordnet sein und durch (nicht dargestellte) programmgesteuerte Ventile geöffnet und geschlossen werden.
In manchen Fällen kann es zweckmäßig sein, die Eingangsleitungen L1a bzw. L2a und/oder die Ausgangsleitungen L1b bzw. L2b mindestens zum Teil platzsparend als vorzugsweise gemolchte Schlauch- oder Rohrspirale auszubilden, wobei die Windungen der jeweils zwei Leitungen ineinander verschachtelt und/oder in mindestens zwei Lagen gewickelt sein können. Wenn sie aus Isolierwerkstoff bestehen, ermöglichen diese Spiralen bei elektrostatischer Beschichtung die erforderliche Potenzialtrennung zwischen dem Zerstäuber und dem geerdeten Versorgungssystem auf geringstmöglichem Raum.

Wenn der Zerstäuber mit Hochspannung betrieben wird und mit leitfähigem Lack mit Farbwechsel versorgt werden soll, kann sich ausgehend von dem leeren Dosierzylinder und leeren Leitungen ein Verfahrensablauf mit folgenden Schritten ergeben.
a) Befüllen des Dosierzylinders mit einer ersten Farbe über die Leitung L1a und den Eingang 1a, wobei die Kolbenanordnung 12 in Fig. 1 nach unten bewegt wird. Da die Leitung L1b noch leer ist, kann die Hochspannung am Zerstäuber schon eingeschaltet sein, wenn sie nicht erst nach dem anschließenden Andrücken des Lacks zum Zerstäuber eingeschaltet wird.
b) Förderung der ersten Farbe über den Ausgang 1b und die Leitung L1b zum Zerstäuber durch die in Fig. 1 aufwärts bewegte Kolbenanordnung (Bereich 1 unter Hochspannung) und gleichzeitiges, in der Regel vollständiges Befüllen des Dosierzylinders über die Leitung L2a und den Eingang 2a mit einer zweiten Farbe (Bereich 2 geerdet).
c) Nach Lackierende: Zurückdrücken des eventuellen Farbrestes aus dem Dosierzylinder zum Farbwechsler zur Rückgewinnung sowie Entleeren und Spülen des Beschichtungssystems einschließlich des Dosierzylinders und der Ein- und Ausgangsleitungen.
d) Förderung der zweiten Farbe aus dem Bereich 2 über den Ausgang 2b zum Zerstäuber durch Abwärtsbewegung der Kolbenanordnung 12 und gleichzeitiges Befüllen des Bereichs 1 über den Eingang 1a mit (beliebiger) neuer Farbe.
e) Lackieren mit der neuen Farbe, usw.

Nach Beendigung eines Lackiervorgangs wird die Hochspannung abgeschaltet. Sie kann auch eingeschaltet bleiben, wenn nicht nur die Leitungen L1a und L2a, sondern auch die entleerten Leitungen L1b und L2b Isolierstrecken bilden.

Die beschriebene Betriebsweise kann sich in anderen Fällen ändern. Wenn beispielsweise kein Farbwechsel erfolgt, muss das Beschichtungssystem nicht gespült werden, und wenn die Hochspannung nach Beendigung eines Lackiervorgangs abgeschaltet wird und bis nach dem Entleeren der Eingangsleitungen (oder bis nach Bildung sonstiger Isolierstrecken) abgeschaltet bleibt, muss das in den Ausgangsleitungen verbliebene Beschichtungsmaterial nicht entfernt werden, sondern es kann dann bei dem nächsten Lackiervorgang von der neuen Farbe zum Zerstäuber gedrückt und versprüht werden.

Wenn ein Zerstäuber ohne Hochspannung verwendet wird, entfällt auch die Notwendigkeit der Schaffung von Isolierstrecken durch Entleeren von Leitungen. Andererseits können die bei der elektrostatischen Beschichtung erforderlichen Isolierstrecken in den Ein- und Ausgangsleitungen auch auf andere Weise als durch deren Entleeren gebildet werden.

Das Beschichtungssystem nach Fig. 2 entspricht demjenigen nach Fig. 1 mit Ausnahme des Kolbendosierers 20, der sich von dem Kolbendosierer 10 hinsichtlich der Kolbenanordnung 22 und des Dosierantriebs 26 unterscheidet. Die Kolbenanordnung 22 wird bei dieser Ausführungsform durch zwei Kolbenelemente 24 und 25 gebildet, die sowohl gemeinsam als auch relativ zueinander verschiebbar jeweils in beiden Richtungen in dem Dosierzylinder 21 bewegt werden können und zu diesem Zweck an jeweils einer eigenen Kolbenstange 23 bzw. 23' befestigt sind. Jedes Kolbenelement 24 und 25 hat seinen eigenen programmgesteuerten Motor M bzw. M', der die zugehörige Kolbenstange z. B. ähnlich wie gemäß Fig. 1 antreiben kann.

Auch bei dieser Ausführungsform befindet sich zwischen den beiden Kolbenelementen 24 und 25 ein vorzugsweise flüssiges Isoliermedium 28, dessen Volumen sich hier aber mit jeder Verschiebung der Kolbenelemente relativ zueinander ändern soll. Beispielsweise kann das Isoliermedium 28 zu diesem Zweck unter Steuerung einer (nicht dargestellten) eigenen Dosiereinrichtung, die die Kolbenelemente zusammen- oder auseinanderfährt, periodisch oder kontinuierlich in oder durch den sich ändernden Zwischenraum zwischen den Kolbenelementen 24 und 25 geleitet werden und sein Volumen hierbei entsprechend der Kolbenbewegungen vergrößern und verkleinern. Durch die gezielte Änderung des Volumens des Isoliermediums 28 kann u. a. auch das Füllvolumen der Bereiche und 1 und 2 des Dosierzylinders beispielsweise in Abhängigkeit von dem zu lackierenden Werkstück oder Werkstückbereich eingestellt werden, wobei auch im Bereich 2 (anders als in Fig. 1) die Verkleinerung des Füllvolumens im Bereich 1 durch das Volumen der Kolbenstangen 23, 23' kompensiert werden kann.

Bei der in Fig. 2 dargestellten Ausführungsform des Kolbendosierers 20 sind platzsparend die beiden Kolbenstangen 23 und 23' ineinander verschiebbar gelagert und an derselben Stirnseite des Dosierzylinders aus diesem herausgeführt. Wenn axial auf der entgegengesetzten Stirnseite Platz vorhanden ist, können die beiden Kolbenstangen sich auch in zueinander entgegengesetzter Richtungen erstrecken.

Der Verfahrensablauf des Beschichtungssystems nach Fig. 2 kann weitgehend der zu Fig. 1 beschriebenen Betriebsweise entsprechen, doch ergeben sich durch die andersartige Kolbensteuerung wichtige zusätzliche Möglichkeiten. Vorteilhaft ist insbesondere die Möglichkeit, während der Versorgung des Zerstäubers aus dem einen Bereich 1 oder 2 mit dem einen Kolbenelement durch davon unabhängige Bewegung des jeweils anderen Kolbenelements den jeweils anderen Bereich beschleunigt zu füllen und die dadurch gewonnene Zeit dazu zu nutzen, noch vor Entleerung des versorgenden Bereichs die Eingangsleitung des anderen Bereichs zu entleeren. Infolgedessen kann nach Entleerung des ersten Bereichs ohne Abschalten der Hochspannung sofort mit der Förderung des Beschichtungsmaterials aus dem zweiten Bereich zu dem Zerstäuber begonnen werden, so dass kontinuierlicher Beschichtungsbetrieb möglich ist und hierfür unbegrenztes Lackvolumen zur Verfügung steht.

Die Ausführungsform nach Fig. 2 lässt sich hinsichtlich des Orts von zumindest zwei der vier Ein- und Ausgangsleitungen gemäß Fig. 3 abwandeln. Auch hier sind zwei von je einem Dosiermotor angetriebene und in jeder Richtung sowie relativ zueinander bewegbare Kolbenelemente 34 und 35 vorgesehen. Beispielsweise der Eingang 2a und der Ausgang 2b können sich bei dieser Abwandlung aber wie dargestellt an einer mittleren axialen Position des Dosierzylinders 31 befinden, während sich die Ein- und Ausgänge 1a bzw. 1b des anderen Bereichs des Dosierzylinders entweder an dem entsprechenden Stirnende oder stattdessen, wie durch den Eingang la' und den Ausgang 1b' angedeutet ist, ebenfalls an einer mittleren axialen Position des Dosierzylinders 31 befinden können. In beiden Fällen ist dieselbe Betriebsweise wie bei der Ausführungsform nach Fig. 2 möglich, wenn die beiden Zylinderbereiche 1 und 2 durch ein Isolierelement 38 voneinander getrennt sind. Das Isolierelement 38 kann eine Isolierflüssigkeit enthalten und feststehend angeordnet sein, doch ist auch eine von außen gesteuerte Anordnung mit veränderbarem Volumen des Isolierelements denkbar. Die Eine der beiden Kolbenstangen 33 und 33' könnte auch unter Abdichtung durch das Isolierelement 38 hindurchgeführt werden und sich dann in dieselbe Richtung erstrecken wie die andere Kolbenstange.

## Patentansprüche

1. Verfahren zur automatisch gesteuerten dosierten Materialversorgung einer Beschichtungsvorrichtung (Z) für die insbesondere elektrostatische Serienbeschichtung von Werkstücken, bei dem
ein eine Kolbenanordnung (12, 22) enthaltender Dosierzylinder (11, 21) von einer Materialquelle (FW) über eine Eingangsleitungsanordnung (L1a, L2a) befüllt wird
und das Beschichtungsmaterial von der von mindestens einem Dosierantrieb (16, 26) angetriebenen Kolbenanordnung (12, 22) aus dem Dosierzylinder (11, 21) durch eine Ausgangsleitungsanordnung (L1b, L2b) zu der Beschichtungsvorrichtung (Z) gefördert wird,
wobei die der Beschichtungsvorrichtung (Z) zugeführte Materialmenge während der Beschichtung und während eines Kolbenhubs des Dosierzylinders (11, 21) in Abhängigkeit von dem jeweils zu beschichtenden Werkstückbereich, beispielsweise in Abhängigkeit von Größe und Form der zu beschichtenden Flächen, Spritzstrahlform automatisch änderbar ist,
**dadurch gekennzeichnet, dass** in dem Dosierzylinder (11, 21) zwei Bereiche (1, 2) gebildet werden, die durch je einen Eingang (1a, 2a) mit der Eingangsleitungsanordnung (L1a, L2a) und durch je einen Ausgang (1b, 2b) mit der Ausgangsleitungsanordnung (L1b, L2b) gesteuert verbunden werden,
und dass abwechselnd aus jeweils einem der beiden Bereiche (1, 2) durch dessen Ausgang (1b, 2b) das Beschichtungsmaterial zu der Beschichtungsvorrichtung (Z) gefördert wird, während gleichzeitig der jeweils andere Bereich durch seinen Eingang (1a, 2a) befüllt wird.

2. Verfahren nach Anspruch 1, **dadurch gekennzeichnet, dass** bei einem Materialwechsel während der Förderung eines ersten Beschichtungsmaterials aus dem einen Bereich des Dosierzylinders (11, 21) dessen anderer Bereich mit einem sich von dem ersten Material unterscheidenden zweiten Beschichtungsmaterial befüllt wird.

3. Verfahren nach Anspruch 1 oder 2, **dadurch gekennzeichnet, dass** nach dem Befüllen eines Bereiches (1, 2) jeweils die an dessen Eingang (1a, 2a) angeschlossene Eingangsleitung (L1a, L2a) entleert wird, bevor das Beschichtungsmaterial aus diesem Bereich (1, 2) zu der Beschichtungsvorrichtung (Z) gefördert wird, und/oder nach dem Fördern von Beschichtungsmaterial aus einem Bereich (1, 2) jeweils die an dessen Ausgang (1b, 2b) angeschlossene Ausgangsleitung (21b, 22b) entleert wird, bevor das Besichtungsmaterial von der Materialquelle (FW) in diesen Bereich gefördert wird.

4. Verfahren nach einem der vorangehenden Ansprüche, **dadurch gekennzeichnet, dass** die Kolbenanordnung (22) zwei relativ zueinander bewegbare, von je einem Dosierantrieb angetriebene Kolbenelemente (24, 25) enthält, und dass nach dem Befüllen des einen Bereichs (1, 2) die an dessen Eingang (1a, 2a) angeschlossene Eingangsleitung (L1a, L2a) entleert wird, während gleichzeitig noch aus dem jeweils anderen Bereich Beschichtungsmaterial zu der Beschichtungsvorrichtung (Z) gefördert wird.

5. Verfahren nach einem der vorangehenden Ansprüche, **dadurch gekennzeichnet, dass** die Kolbenanordnung (22) zwei relativ zueinander bewegbare Kolbenelemente (24, 25) enthält, die durch einen Zwischenraum getrennt werden, in den mit gesteuertem Füllvolumen ein Isoliermedium (28) geleitet wird.

6. Verfahren nach Anspruch 5, **dadurch gekennzeichnet, dass** das Füllvolumen des Zwischenraums während der Bewegungen der Kolbenanordnung (22) verändert wird.

7. Verfahren nach einem der vorangehenden Ansprüche, **dadurch gekennzeichnet, dass** der Dosierantrieb (16, 26) einen Antriebsmotor (M) enthält, der die Kolbenanordnung (12, 22) zum Befüllen und Entleeren beider Bereiche (1, 2) des Dosierzylinders (11, 21) antreibt.

8. Verfahren nach einem der Ansprüche 1 bis 6, **dadurch gekennzeichnet, dass** der Dosierantrieb (26) zwei getrennt gesteuerte Antriebsmotoren (M, M') enthält, die jeweils einen von zwei die Kolbenanordnung (22) bildenden Kolbenelementen (24, 25) antreiben.

9. Verfahren nach einem der vorangehenden Ansprüche, **dadurch gekennzeichnet, dass** die Materialquelle eine Materialwechselventilanordnung (FW) zur Versorgung der Beschichtungsvorrichtung (Z) mit unterschiedlichem Beschichtungsmaterial ist, die einen Bereich (1, 2) des Dosierzylinders (11, 21) mit einem ersten Material befüllt, während gleichzeitig aus dem anderen Bereich ein sich von dem ersten Material unterscheidendes anderes Material zu der Beschichtungsvorrichtung (Z) gefördert wird.

10. Kolbendosierer zur dosierten Materialversorgung einer Beschichtungsvorrichtung (Z)
mit einem Dosierzylinder (11, 21), der Ein- und Ausgänge (1a, 2a, 1b, 2b) zum automatisch steuerbaren Anschluss an Ein- und Ausgangsleitungen (L1a, L2a, L1b, L2b) hat,
mit einer in dem Dosierzylinder (11, 21) verschiebbaren Kolbenanordnung (12, 22)
und mit mindestens einem Antriebselement (13, 23), durch das die Kolbenanordnung (12, 22) mit einem automatisch gesteuerten Dosierantrieb (16, 26) des Kolbendosierers verbunden ist, und mit dem die der Beschichtungsvorrichtung (Z) zugeführte Materialmenge während der Beschichtung und während eines Kolbenhubs des Dosierzylinders (11, 21) automatisch änderbar ist,
**dadurch gekennzeichnet, dass** der Dosierzylinder (11, 21) zwei Eingänge (1a, 2a) und zwei Ausgänge (1b, 2b) hat, mit denen er gesteuert an die Ein- und Ausgangsleitungen (L1a, L2a, L1b, L2b) angeschlossen oder anschließbar ist, und ein Eingang (1a) und ein Ausgang (1b) sich an einer axialen Position des Dosierzylinders (11, 21) befinden, die einen axialen Abstand von dem anderen Eingang (2a) und von dem anderen Ausgang (2b) hat.

11. Kolbendosierer nach Anspruch 10, **dadurch gekennzeichnet, dass** sich die einen Ein- und Ausgänge (1a, 1b) an dem einen Stirnende des Dosierzylinders (11, 21) oder in dessen Nähe und die anderen Ein- und Ausgänge (2a, 2b) sich an dem entgegengesetzten Stirnende des Dosierzylinders oder in dessen Nähe befinden.

12. Kolbendosierer nach Anspruch 10, **dadurch gekennzeichnet, dass** sich die einen Ein- und Ausgänge (2a', 2b') an einer Zwischenstelle des Dosierzylinders (31) zwischen dessen Stirnenden und die anderen Ein- und Ausgänge (1a, 1a', 2a, 2a') sich ebenfalls an einer Zwischenstelle oder an einem Stirnende des Dosierzylinders oder in dessen Nähe befinden.

13. Kolbendosierer nach einem der Ansprüche 10 bis 12, **dadurch gekennzeichnet, dass** die Kolbenanordnung (12, 22) durch zwei Kolbenelemente (14, 15, 24, 25) gebildet ist, zwischen denen ein Isolierelement oder Isoliermedium (18, 28, 38) vorgesehen oder einführbar ist, mit dem auf der einen Seite auf Hochspannungspotenzial liegendes Beschichtungsmaterial gegen auf der anderen Seite auf einem niedrigen oder auf Erdpotenzial liegendes Beschichtungsmaterial isolierbar ist.

14. Kolbendosierer nach Anspruch 13, **dadurch gekennzeichnet, dass** die beiden Kolbenelemente (14, 15) fest miteinander und mit einer das Antriebselement bildenden gemeinsamen Kolbenstange (13) verbunden sind.

15. Kolbendosierer nach Anspruch 13, **dadurch gekennzeichnet, dass** die beiden Kolbenelemente (24, 25) relativ zueinander bewegbar und über je eine Kolbenstange (23, 23') mit je einem Dosierantrieb (M, M') verbunden sind.

16. Kolbendosierer nach Anspruch 15, **dadurch gekennzeichnet, dass** in den Zwischenraum zwischen den beiden Kolbenelementen (24, 25) ein Isoliermedium (28) mit steuerbarem FüllVolumen einführbar ist, und dass mit dem Füllvolumen der Abstand zwischen den Kolbenelementen (24, 25) veränderbar ist.

17. Kolbendosierer nach Anspruch 15 oder 16, **dadurch gekennzeichnet, dass** die beiden Kolbenstangen (23, 23') ineinander verschiebbar gelagert und an derselben Stirnseite des Dosierzylinders (21) aus diesem herausgeführt sind.

18. Kolbendosierer nach einem der Ansprüche 10-17, **dadurch gekennzeichnet, dass** der Dosierantrieb (16, 26) zur dosierten Versorgung der Beschichtungsvorrichtung (Z) in Abhängigkeit von dem jeweils zu beschichtenden Werkstückbereich gesteuert ist.

19. Beschichtungssystem für die insbesondere elektrostatische Serienbeschichtung von Werkstücken mit einem Kolbendosierer (10, 20) nach einem der Ansprüche 10-18,
mit einer an die beiden Eingänge (1a, 2a) des Dosierzylinders (11, 21) angeschlossenen Farbwechselventilanordnung (FW),
einer an die beiden Ausgänge (1b, 2b) des Dosierzylinders (11, 21) angeschlossenen Beschichtungsvorrichtung (Z)
und einem mit der Kolbenanordnung (12, 22) verbundenen Dosierantrieb (16, 26), mit dem das Beschichtungsmaterial bei der Applikation durch die Beschichtungsvorrichtung (Z) in Abhängigkeit von dem zu beschichtenden Werkstückbereich dosierbar ist.

## Claims

1. A method for the automatically controlled, metered delivery of material to a coating apparatus (Z) for the, in particular, electrostatic series coating of workpieces, wherein
a metering cylinder (11, 21) containing a piston arrangement (12, 22) is filled by a material source (FW) via an inlet line arrangement (L1a, L2a)
and the coating material is delivered by the piston arrangement (12, 22), which is driven by at least one metering drive (16, 26), from the metering cylinder (11, 21) through an outlet line arrangement (L1b, L2b) to the coating apparatus (Z),
wherein the material quantity delivered to the coating apparatus (Z) can be varied automatically during the coating procedure and during a piston stroke of the metering cylinder (11, 21) in dependence upon the workpiece area to be coated in each case, e.g. in dependence upon the size and shape of the surfaces to be coated, the spray jet form,
**characterized in that** in the metering cylinder (11, 21) two areas (1, 2) are formed which are connected in a controlled manner by means of a respective inlet (1a, 2a) to the inlet line arrangement (L1a, L2a) and by means of a respective outlet (1 b, 2b) to the outlet line arrangement (L1b, L2b),
and **in that** the coating material is delivered to the coating apparatus (Z) in an alternating manner from a respective one of the two areas (1, 2) through its outlet (1b, 2b), whilst at the same time the respective other area is filled through its inlet (1a, 2a).

2. The method according to claim 1, **characterized in that** in the event of a material change during the delivery of a first coating material from one area of the metering cylinder (11, 21), its other area is filled with a second coating material which is different from the first material.

3. The method according to claim 1 or 2, **characterized in that** after filling of an area (1, 2) in each case the inlet line (L1a, L2a) which is connected to its inlet (1a, 2a) is emptied before the coating material is delivered from this area (1, 2) to the coating apparatus (Z), and/or after delivery of coating material from one area (1, 2) in each case the outlet line (21 b, 22b) which is connected to its outlet (1b, 2b) is emptied before the coating material is delivered from the material source (FW) into this area.

4. The method according to any one of the preceding claims, **characterized in that** the piston arrangement (22) contains two piston elements (24, 25) which are movable relative to each other and are driven by a respective metering drive, and **in that** after filling of one area (1, 2) the inlet line (L1a, L2a) which is connected to its inlet (1a, 2a) is emptied, whilst at the same time coating material is still delivered from the respective other area to the coating apparatus (Z).

5. The method according to any one of the preceding claims, **characterized in that** the piston arrangement (22) contains two piston elements (24, 25) which are movable relative to each other and which are separated by means of an intermediate space, into which an insulating medium (28) is guided at a controlled filling volume.

6. The method according to claim 5, **characterized in that** the filling volume of the intermediate space is varied during the movements of the piston arrangement (22).

7. The method according to any one of the preceding claims, **characterized in that** the metering drive (16, 26) contains a drive motor (M) which drives the piston arrangement (12, 22) for the purpose of filling and emptying both areas (1, 2) of the metering cylinder (11, 21).

8. The method according to any one of claims 1 to 6, **characterized in that** the metering drive (26) contains two separately controlled drive motors (M, M') which in each case drive one of two piston elements (24, 25) which form the piston arrangement (22).

9. The method according to any one of the preceding claims, **characterized in that** the material source is a material change valve arrangement (FW) for delivering different coating material to the coating apparatus (Z), which arrangement fills an area (1, 2) of the metering cylinder (11, 21) with a first material, whilst at the same time another material which is different from the first material is delivered from the other area to the coating apparatus (Z).

10. A piston metering apparatus for the metered delivery of material to a coating apparatus (Z),
having a metering cylinder (11, 21) which has inlets and outlets (1 a, 2a, 1b, 2b) for the automatically controllable connection to inlet and outlet lines (L1a, L2a, L1b, L2b),
having a piston arrangement (12, 22) which is displaceable in the metering cylinder (11, 21),
and having at least one drive element (13, 23), by means of which the piston arrangement (12, 22) is connected to an automatically controlled metering drive (16, 26) of the piston metering apparatus and with which the material quantity delivered to the coating apparatus (Z) can be varied automatically during the coating procedure and during a piston stroke of the metering cylinder (11, 21),
**characterized in that** the metering cylinder (11, 21) has two inlets (1a, 2a) and two outlets (1b, 2b), with which it is or can be connected in a controlled manner to the inlet and outlet lines (L1a, L2a, L1b, L2b), and an inlet (1a) and an outlet (1b) are located at an axial position of the metering cylinder (11, 21) which has an axial spacing from the other inlet (2a) and from the other outlet (2b).

11. The piston metering apparatus according to claim 10, **characterized in that** the one inlet and outlet (1 a, 1 b) are located at one front end of the metering cylinder (11, 21) or in proximity thereto and the other inlet and outlet (2a, 2b) are located at the opposite front end of the metering cylinder or in proximity thereto.

12. The piston metering apparatus according to claim 10, **characterized in that** the one inlet and outlet (2a', 2b') are located at an intermediate point of the metering cylinder (31) between its front ends and the other inlets and outlets (1a, 1a', 2a, 2a') are likewise located at an intermediate point or at a front end of the metering cylinder or in proximity thereto.

13. The piston metering apparatus according to any one of claims 10 to 12,
**characterized in that** the piston arrangement (12, 22) is formed by means of two piston elements (14, 15, 24, 25), between which an insulating element or insulating medium (18, 28, 38) is provided or can be introduced, by means of which coating material which is at high voltage potential on one side can be insulated against coating material which is at a low potential or at earth potential on the other side.

14. The piston metering apparatus according to claim 13, **characterized in that** the two piston elements (14, 15) are fixedly connected to each other and to a common piston rod (13) which forms the drive element.

15. The piston metering apparatus according to claim 13, **characterized in that** the two piston elements (24, 25) are movable relative to each other and are connected via a respective piston rod (23, 23') to a respective metering drive (M, M').

16. The piston metering apparatus according to claim 15, **characterized in that** an insulating medium (28) can be introduced at a controllable filling volume into the intermediate space between the two piston elements (24, 25), and **in that** the spacing between the piston elements (24, 25) can be varied by the filling volume.

17. The piston metering apparatus according to claim 15 or 16, **characterized in that** the two piston rods (23, 23') are mounted so as to be displaceable one inside the other and are guided out of the metering cylinder (21) at the same end side thereof.

18. The piston metering apparatus according to any one of claims 10-17, **characterized in that** the metering drive (16, 26) for the metered delivery to the coating apparatus (Z) is controlled in dependence upon the workpiece area to be coated in each case.

19. Coating system for the, in particular, electrostatic series coating of workpieces with a piston metering apparatus (10, 20) according to any one of claims 10-18,
having a colour-change valve arrangement (FW) which is connected to the two inlets (1a, 2a) of the metering cylinder (11, 21),
a coating apparatus (Z) which is connected to the two outlets (1b, 2b) of the metering cylinder (11, 21),
and a metering drive (16, 26) which is connected to the piston arrangement (12, 22) and by means of which the coating material can be metered during application by the coating apparatus (Z) in dependence upon the workpiece area to be coated.

## Revendications

1. Procédé pour l'alimentation dosée, à commande automatique, en un matériau d'un dispositif de revêtement (Z) pour le revêtement en série, en particulier électrostatique, de pièces, dans lequel
un vérin de dosage (11, 21) contenant un système de pistons (12, 22) est rempli à partir d'une source de matériau (FW) via un système de conduites d'admission (L1a, L2a),
et le matériau de revêtement est transporté par le système de pistons (12, 22), actionné par au moins un système d'entraînement (16, 26), hors du vérin de dosage (11, 21) via un système de conduites de sortie (L1b, L2b) vers le dispositif de revêtement (Z),
la quantité de matériau acheminée vers le dispositif de revêtement (Z) pendant le processus de revêtement et pendant une course du piston du vérin de dosage (11, 21) peut être variée automatiquement en fonction de la zone à revêtir dans chaque cas sur la pièce, par exemple en fonction de la dimension et de la forme des surfaces à revêtir, de la forme du jet de pulvérisation,
**caractérisé en ce que** dans le vérin de dosage (11, 21) sont formées deux zones (1, 2) qui sont reliées de manière commandée par respectivement une entrée (1a, 2a) avec le système de conduites d'admission (L1a, L2a) et par respectivement une sortie (1b, 2b) avec le système de conduites de sortie (L1b, L2b),
et **en ce que** le matériau de revêtement est transporté vers le dispositif de revêtement (Z) en alternance à partir de respectivement une des deux zones (1, 2) via la sortie (1b, 2b) de celle-ci, pendant que, simultanément, l'autre zone est remplie via son entrée (1a, 2a).

2. Procédé selon la revendication 1, **caractérisé en ce que**, en cas de changement de matériau, pendant le transport d'un premier matériau de revêtement hors d'une zone du vérin de dosage (11, 21), l'autre zone de ce dernier est remplie avec un deuxième matériau de revêtement, différent du premier matériau de revêtement.

3. Procédé selon la revendication 1 ou 2, **caractérisé en ce que**, après le remplissage d'une zone (1, 2), la conduite d'admission (L1a, L2a), raccordée à l'entrée (1a, 2a) de ladite zone est vidée avant que le matériau de revêtement soit transporté à partir de cette zone (1, 2) vers le dispositif de revêtement (Z), et/ou après le transport du matériau de revêtement hors d'une zone (1, 2), la conduite de sortie (21b, 22b), raccordée à la sortie (1b, 2b) de ladite zone, est vidée avant que le matériau de revêtement soit transporté à partir de la source de matériau (FW) vers ladite zone.

4. Procédé selon l'une quelconque des revendications précédentes, **caractérisé en ce que** le système de pistons (22) comporte deux pistons (24, 25), mobiles l'un par rapport à l'autre et actionnés chacun par un système d'entraînement, et **en ce que**, après le remplissage de l'une des zones (1, 2), la conduite d'admission (L1a, L2a), raccordée à l'entrée (1a, 2a) de ladite zone, est vidée, pendant que, simultanément, le matériau de revêtement est encore transporté hors de l'autre zone vers le dispositif de revêtement (Z).

5. Procédé selon l'une quelconque des revendications précédentes, **caractérisé en ce que** le système de pistons (22) comporte deux pistons (24, 25), mobiles l'un par rapport à l'autre et séparés par une chambre intermédiaire, vers laquelle est guidé un fluide isolant (28) selon un volume de remplissage commandé.

6. Procédé selon la revendication 5, **caractérisé en ce que** le volume de remplissage de la chambre intermédiaire varie pendant les mouvements du système de pistons (22).

7. Procédé selon l'une quelconque des revendications précédentes, **caractérisé en ce que** le système d'entraînement (16, 26) comporte un moteur d'entraînement (M), par lequel le système de pistons (12, 22) est actionné pour remplir et vider les deux zones (1, 2) du vérin de dosage (11, 21).

8. Procédé selon l'une quelconque des revendications 1 à 6, **caractérisé en ce que** le système d'entraînement (26) comporte deux moteurs d'entraînement (M, M') à commande séparée, qui actionnent respectivement l'un des deux pistons (24, 25) formant le système de pistons (22).

9. Procédé selon l'une quelconque des revendications précédentes, **caractérisé en ce que** la source de matériau est un système à vanne (FW) pour le changement de matériau, destiné à alimenter le dispositif de revêtement (Z) avec un matériau de revêtement différent, lequel remplit une zone (1, 2) du vérin de dosage (11, 21) avec un premier matériau, pendant que, simultanément, un autre matériau, différent du premier matériau, est acheminé hors de l'autre zone vers le dispositif de revêtement (Z).

10. Dispositif de dosage à piston pour l'alimentation dosée d'un dispositif de revêtement (Z)
comportant un vérin de dosage (11, 21), qui possède des entrées et sorties (1a, 2a, 1b, 2b) pour le raccordement, à commande automatique, à des conduites d'admission et des conduites de sortie (L1a, L2a, L1b, L2b),
comportant un système de pistons (12, 22) mobile dans le vérin de dosage (11, 21),
et comportant au moins un élément d'entraînement (13, 23), par lequel le système de pistons (12, 22) est relié à un système d'entraînement (16, 26) à commande automatique du dispositif de dosage à piston, et par lequel la quantité de matériau acheminée vers le dispositif de revêtement (Z) peut être variée automatiquement pendant le processus de revêtement et pendant une course du piston du vérin de dosage (11, 21),
**caractérisé en ce que** le vérin de dosage (11, 21) comporte deux entrées (1a, 2a) et deux sorties (1b, 2b), par lesquelles il est raccordé ou peut être raccordé de manière commandée aux conduites d'admission et conduites de sortie (L1a, L2a, L1b, L2b), et une entrée (1a) et une sortie (1b) sont situées sur une position axiale du vérin de dosage (11, 21), qui est située à distance axiale de l'autre entrée (2a) et de l'autre sortie (2b).

11. Dispositif de dosage à piston selon la revendication 10, **caractérisé en ce que** l'une des entrées et sorties (1a, 1b) se situent au niveau de l'une des extrémités frontales du vérin de dosage (11, 21) ou à proximité de celui-ci, et les autres entrée et sortie (2a, 2b) se situent au niveau des extrémités frontales opposées du vérin de dosage ou à proximité de celui-ci.

12. Dispositif de dosage à piston selon la revendication 10, **caractérisé en ce que** les entrées et sorties (2a', 2b') se situent au niveau d'un emplacement intermédiaire du vérin de dosage (31) entre les extrémités frontales de celui-ci et les autres entrées et sorties (1a, 1a', 2a, 2a') se situent également au niveau d'un emplacement intermédiaire ou au niveau d'une extrémité frontale du vérin de dosage ou à proximité de celui-ci.

13. Dispositif de dosage à piston selon l'une quelconque des revendications 10 à 12, **caractérisé en ce que** le système de pistons (12, 22) est formé par deux pistons (14, 15, 24, 25), entre lesquels est prévu ou peut être introduit un élément isolant ou un fluide isolant (18, 28, 38), par lequel le matériau de revêtement situé sur un côté au potentiel de haute tension peut être isolé contre le matériau de revêtement situé sur l'autre côté à un faible potentiel ou au potentiel de la terre.

14. Dispositif de dosage à piston selon la revendication 13, **caractérisé en ce que** les deux pistons (14, 15) sont reliés fermement l'un à l'autre et à une tige de piston (13) commune formant l'élément d'entraînement.

15. Dispositif de dosage à piston selon la revendication 13, **caractérisé en ce que** les deux pistons (24, 25) sont mobiles l'un par rapport à l'autre et sont reliés chacun à respectivement un système d'entraînement (M, M') par l'intermédiaire d'une tige de pistons (23, 23').

16. Dispositif de dosage à piston selon la revendication 15, **caractérisé en ce que** dans la chambre intermédiaire entre les deux pistons (24, 25) peut être introduit un fluide isolant (28) selon un volume de remplissage apte à être commandé, et **en ce que** la distance entre les pistons (24, 25) peut être variée avec le volume de remplissage.

17. Dispositif de dosage à piston selon la revendication 15 ou 16, **caractérisé en ce que** les deux tiges de pistons (23, 23') sont logées de manière mobile l'une dans l'autre et sont guidée hors du vérin de dosage (21) au niveau de la même face frontale de celui-ci.

18. Dispositif de dosage à piston selon l'une quelconque des revendications 10 à 17, **caractérisé en que** le système d'entraînement (16, 26) pour l'alimentation dosée du dispositif de revêtement (Z) est commandé en fonction de la zone à revêtir dans chaque cas sur la pièce.

19. Système de revêtement pour le revêtement en série, en particulier électrostatique, de pièces, avec un dispositif de dosage à pistons (10, 20) selon l'une quelconque des revendications 10 à 18, comportant
un système à vanne (FW) pour le changement de couleur, raccordé aux deux entrées (1a, 2a) du vérin de dosage (11, 21),
un dispositif de revêtement (Z) raccordé aux deux sorties (1b, 2b) du vérin de dosage (11, 21),
et un système d'entraînement (16, 26), qui est relié au système de pistons (12, 22) et par lequel le matériau de revêtement, au moment de l'application par le dispositif de revêtement (Z), peut être dosé en fonction de la zone à revêtir dans chaque cas sur la pièce.
